# EUROPÄISCHE PATENTSCHRIFT

(11) **EP 4 446 552 B1**
(45) Veröffentlichungstag und Bekanntmachung des Hinweises auf die Patenterteilung: **05.11.2025**
(21) Anmeldenummer: 24155237.1
(22) Anmeldetag: 01.02.2024
(51) Int. Cl.: E06B 3/263, E06B 3/968

(54) **ZU EINEM BLENDRAHMEN EINES FENSTERS ODER EINER TÜR RELATIV BEWEGLICHER FLÜGEL UND VERFAHREN ZUR FIXIERUNG ZWEIER HAUPTPROFILE**
WING THAT CAN BE DISPLACED RELATIVE TO A FIXED FRAME OF A WINDOW OR A DOOR AND METHOD FOR FIXING TWO MAIN PROFILES
BATTANT MOBILE PAR RAPPORT À UN DORMANT D'UNE FENÊTRE OU D'UNE PORTE ET PROCÉDÉ DE FIXATION DE DEUX PROFILÉS PRINCIPAUX

(30) Priorität: 14.04.2023 DE 102023109426
(43) Veröffentlichungstag der Anmeldung: 16.10.2024
(73) Patentinhaber: SCHÜCO International KG, 33609 Bielefeld (DE)
(72) Erfinder: WEDEMEYER, Jens Thorgen, 33790 Halle (DE); BINNINGER, Steffen, 33609 Bielefeld (DE)
(74) Vertreter: Kleine, Hubertus

(56) Entgegenhaltungen:
- US-A1- 2022 090 439
- US-B1- 9 995 081

## Beschreibung

Die vorliegende Erfindung betrifft einen zu einem Blendrahmen eines Fensters oder einer Tür relativ beweglichen Flügel gemäß dem Oberbegriff des Anspruchs 1 sowie ein Verfahren zur Fixierung zweier im Bereich einer Gehrung aneinander liegender Hauptprofile.

Gattungsgemäße Flügel für Fenster oder Türen sind beispielsweise aus der AT 413 850 B bekannt. Zur Unterstützung der Maßhaltigkeit des Fügeprozesses und zur Abtragung der Glaslast einer Glasscheibe werden in die Flügel Stützwinkel eingeschoben, die vom horizontalen und vertikalen Rahmenprofil des Flügels gestützt wird.

Problematisch bei diesen Eckträgern ist die bislang nur unzureichende Abstützung des Flügels. Weiterer Nachteil ist die relativ aufwändige Montage.

Zur verbesserten Abstützung ist es aus der US 2022/090439 A1 bekannt, Eckträger über in Schraubkanäle benachbarter Hauptprofile eingeschraubte Schrauben an den aneinander liegenden Hauptprofilen festzulegen.

Aufgabe der vorliegenden Erfindung ist es, einen zu einem Blendrahmen eines Fensters oder einer Tür relativ beweglichen Flügel bereitzustellen, der in einfacher Weise montierbar ist und in dem wenigstens ein Eckträger eingebaut ist, der eine weiter verbesserte Abstützung des Flügels gewährleistet.

Die gestellte Aufgabe wird durch einen zu einem Blendrahmen eines Fensters oder einer Tür relativ beweglichen Flügel mit den Merkmalen des Anspruchs 1 sowie durch ein Verfahren zur Fixierung zweier im Bereich einer Gehrung aneinander liegender Hauptprofile mit den Merkmalen des Anspruchs 14 gelöst.

Der erfindungsgemäße Flügel weist einen Flügelrahmen aus in Ecken miteinander verbundenen Flügelrahmenprofilen auf. An dem Flügelrahmen ist ein Flächenelement, beispielsweise in Gestalt einer Glasscheibe, befestigt.

Jedes Flügelrahmenprofil weist ein Hauptprofil und ein daran festgelegtes oder ausgebildetes Isolierprofil auf.

In einer oder mehreren, insbesondere sämtlichen der Ecken des Flügelrahmens ist jeweils ein Eckträger angeordnet, der zwei sich winklig, insbesondere rechtwinklig, zueinander erstreckende Schenkel aufweist, die in einem Eckbereich miteinander verbunden sind und von denen einer oder beide Schenkel einen Befestigungsabschnitt zum Festlegen an einem jeweiligen der in den Ecken aneinanderstoßenden Hauptprofile aufweist/aufweisen.

An den Hauptprofilen ist jeweils wenigstens ein sich über die Länge des jeweiligen Flügelrahmenprofils erstreckender nutförmiger erster Schraubkanal angeformt.

Die Eckträger sind über in die ersten Schraubkanäle eingeschraubte erste Schrauben an den aneinander liegenden Hauptprofilen festgelegt.

Die beiden Schenkel des Eckträgers weisen einen Abstützabschnitt zur Auflage auf einem jeweiligen der in den Ecken aneinanderstoßenden Hauptprofile der Flügelrahmenprofile auf.

Nahe des Abstützabschnitts ist ein Stützsteg angeformt, der im montierten Zustand in einer Nut des Hauptprofils aufgenommen ist.

Durch die Vorsehung der ersten Schraubkanäle ist es auf der bevorzugt gesamten Profillänge ermöglicht, Komponenten und Beschlagteile in einfacher Weise ohne spanende Bearbeitung zu befestigen. Die jeweiligen Komponenten können so über den ersten Schraubkanal am Profil exakt ausgerichtet und positioniert werden.

Durch den Stützsteg ist eine zuverlässige Abtragung insbesondere von Windlasten, die auf das Flächenelement wirken, in das Hauptprofil ermöglicht, ohne das Isolierprofil zu stark zu belasten.

Vorteilhafte Ausführungsvarianten der Erfindung sind Gegenstand der Unteransprüche.

An den Hauptprofilen sind wenigstens zwei über die Länge des jeweiligen Flügelrahmenprofils sich erstreckende nutförmige Schraubkanäle angeformt. Ein erster der Schraubkanäle ist zu einer dem Eckträger zugewandten Innenseite des jeweiligen Flügelrahmenprofils offen und ein zweiter Schraubkanal zu einer dem Eckträger abgewandten Außenseite des jeweiligen Flügelrahmenprofils.

Die in Ecken miteinander verbundenen Flügelrahmenprofile sind durch in die zweiten Schraubkanäle der aneinander liegenden Hauptprofile eingeschraubte zweite Schrauben miteinander verbunden, wobei ein einem Schraubenkopf naher Bereich der ersten Schrauben orthogonal zur Längserstreckung des Schraubkanals eines ersten der Flügelrahmenprofile und ein dem Schraubenkopf ferner Bereich der zweiten Schrauben in Richtung der Längserstreckung eines zweiten der Flügelrahmenprofile aufgenommen ist.

Mit einem solchermaßen ausgebildeten Flügel ist in einfacher Weise eine direkte Verschraubung der Flügelrahmenprofile ohne spanende Bearbeitung ermöglicht.

Gemäß einer bevorzugten Weiterbildung ist zumindest eine der in den ersten Schraubkanal eines der Hauptprofile eingeschraubten ersten Schrauben stumpfwinklig in den ersten Schraubkanal eingeschraubt, wobei der stumpfe Winkel von einem nicht von dem Eckträger bedeckten Bereich des Hauptprofils her gemessen ist.

Durch das stumpfwinklige Einschrauben insbesondere der Eckprofile ist es ermöglicht, die Lastabtragung über die Eckprofile auf das Hauptprofil zu übertragen.

Gemäß einer weiteren Ausführungsvariante weisen die Eckträger Schraubenaufnahmen zur Vorpositionierung der ersten Schrauben auf.

Nach einer bevorzugten Weiterbildung weisen wenigstens eine der Schraubenaufnahmen zur Vorpositionierung der stumpfwinklig in den ersten Schraubkanal einzuschraubenden ersten Schraube einen stumpfwinklig zur Längserstreckung des Schenkels des Eckträger in den Schenkel eingelassenen Führungsabschnitt auf.

Dadurch ist das stumpfwinklige Einschrauben der ersten Schrauben in den ersten Schraubkanal nochmals erleichtert.

Die Schraubkanäle sind gemäß einer bevorzugten Ausführungsvariante im Querschnitt etwa u-förmig geformt.

Nach einer weiteren vorteilhaften Ausführungsvariante ist in dem ersten Schraubkanal wenigstens ein dünnwandiger Fixiersteg ausgebildet, in den der Schraubenhals der ersten Schraube schneidend einschraubbar ist.

Der dünnwandige Fixiersteg dient dabei zum einen der Dichtigkeit des Hauptprofils und zum zweiten der verbesserten Fixierung der jeweiligen Komponente.

Nach einer weiteren vorteilhaften Ausführungsvariante ist bzw. sind wenigstens einer der Schraubkanäle, insbesondere alle Schraubkanäle mit einer sich in Längserstreckung der Schraubkanäle erstreckenden Verzahnung ausgebildet. Diese Verzahnung ist gemäß einer bevorzugten Weiterbildung an den Seitenwänden der Schraubkanäle senkrecht zur Längserstreckung des jeweiligen Schraubkanals betrachtet versetzt zueinander ausgebildet.

Nach einer weiteren vorteilhaften Ausführungsvariante ist der Abstützabschnitt des Eckträgers an seinem dem Befestigungsabschnitt entfernten Ende von dem Isolierprofil weg, das Flächenelement umgreifend, umgekantet ausgebildet.

In einer weiteren bevorzugten Ausführungsvariante ist wenigstens eine Teilmenge der Schrauben als Justierschraube mit sich abschnittsweise verändernder Gewindesteigung ausgebildet.

Der wenigstens einer der Eckträger ist bevorzugt einstückig ausgebildet.

Das erfindungsgemäße Verfahren zur Fixierung zweier im Bereich einer Gehrung aneinander liegender Hauptprofile eines Flügels wie oben beschrieben weist die folgenden Verfahrensschritte auf:
- Anlegen der beiden Hauptprofile im Bereich einer jeweiligen Gehrungskante,
- Aufsetzen eines Eckträgers auf einen Inneneckbereich der zusammengesetzten Hauptprofile,
- Verschrauben des Eckträgers mit den beiden aneinander liegenden Hauptprofilen durch stumpfwinkliges Einschrauben zumindest einer Teilmenge der ersten Schrauben in einem Winkel in den ersten Schraubkanal des jeweiligen Hauptprofils,
- wobei durch Anziehen der ersten Schrauben in den ersten Schraubkanälen ein Zusammenpressen der Hauptprofile in eine vorbestimmte Winkelstellung erfolgt.

Nachfolgend werden bevorzugte Ausführungsbeispiele anhand der beiliegenden Zeichnungen näher erläutert. Es zeigen:
- Figur 1: eine isometrische Darstellung einer Ausführungsvariante eines erfindungsgemäßen Flügels,
- Figur 2: eine isometrische Darstellung einer Ausschnittvergrößerung eines Eckbereichs des in Figur 1 gezeigten Flügels vor dem Verschrauben der aneinander liegenden Hauptprofil,
- Figur 3: eine der Figur 2 entsprechende Darstellung nach Verschrauben der aneinander liegenden Hauptprofile,
- Figur 4: eine schematische Schnittansicht durch den in Figur 3 gezeigten Eckbereich zur Darstellung der in die zweiten Schraubkanäle eingeschraubte zweiten Schraube,
- Figur 5: eine Explosionsdarstellung eines Eckbereichs des Flügels,
- Figur 6: eine isometrische Ansicht einer Ausschnittvergrößerung eines Hauptprofils mit daran angeordnetem Isolierprofil und Eckträger vor der Verschraubung des Eckträgers,
- Figur 7: eine Schnittansicht durch den Eckbereich des Flügels mit angeschraubtem Eckträger,
- Figur 8: eine weitere Schnittdarstellung durch einen Eckbereich des Flügels zur Darstellung der stumpfwinkligen eingeschraubten ersten Schrauben,
- Figur 9: eine weitere Schnittdarstellung durch einen Eckbereich des Flügels mit eingesetztem Eckträger,
- Figur 10: eine Ausschnittvergrößerung einer Schraubenaufnahme des Eckträgers,
- Figur 11: eine isometrische Darstellung eines Eckbereichs des Flügels im zusammengesetzten Zustand von Hauptprofil, Isolierprofil, Eckträger und Außenprofil,
- Figur 12: eine Ausschnittsvergrößerung des Hauptprofils und des Isolierprofils vor dem Zusammensetzen der beiden Profile und
- Figur 13: eine Explosionsdarstellung zweier schematisierter Profilstücke und die Profilstücke verbindender Verbindungsstücke.

In der nachfolgenden Figurenbeschreibung beziehen sich Begriffe wie oben, unten, links, rechts, vorne, hinten usw. ausschließlich auf die in den jeweiligen Figuren gewählte beispielhafte Darstellung und Position der Flügel, Hauptprofil, Isolierprofil, Außenprofil, Eckträger und dergleichen. Diese Begriffe sind nicht einschränkend zu verstehen, d.h., durch verschiedene Arbeitsstellungen oder die spiegelsymmetrische Auslegung oder dergleichen können sich diese Bezüge ändern.

In der Figur 1 ist mit dem Bezugszeichen 3 insgesamt eine Ausführungsvariante eines erfindungsgemäßen Flügels eines Fensters oder einer Tür bezeichnet, der zu einem Blendrahmen des Fensters oder der Tür relativ beweglich ist. In der nachfolgenden Beschreibung wird der Flügel 3 im zumindest überwiegenden Maße als Flügel eines Fensters beschrieben, der Begriff "Fenster" kann jedoch synonym durch den Begriff "Tür" ersetzt werden.

Der in Figur 1 abgebildete Flügel 3 ist zum Einsetzen in eine in eine Öffnung einer Wand eines Gebäudes eingebauten Blendrahmen ausgelegt. Der Flügel 3 ist dabei relativ zum Blendrahmen (nicht dargestellt) beweglich, insbesondere um eine vertikale Drehachse drehbar und/oder um eine horizontale Achse x schwenkbar.

Der Flügel 3 weist einen Flügelrahmen aus in Ecken 33 miteinander verbundenen Flügelrahmenprofilen 31, 32 auf. An dem Flügelrahmen ist ein hier nicht dargestelltes Flächenelement befestigt, insbesondere in Gestalt einer Glasscheibe.

Wie weiter in den Figuren 1 bis 3 und 5 dargestellt ist, weist jedes der Flügelrahmenprofile 31, 32 ein Hauptprofil 4 und ein daran befestigtes oder auch angeformtes Isolierprofil 5 auf.

Bevorzugt ist das Isolierprofil 5 an seiner dem Hauptprofil 4 abgewandten Seite mit einem Außenprofil 6 verbunden. Das Hauptprofil 4 ist dabei im geschlossenen Zustand des Fensters dem Gebäudeinneren zugewandt, während das Außenprofil 6 der Umgebung außerhalb des Gebäudes zugewandt ist.

In einer oder mehreren, insbesondere sämtlichen der Ecken 33 des Flügelrahmens ist zur Abstützung des Flächenelements jeweils ein Eckträger 7 angeordnet, der zwei sich winklig, insbesondere rechtwinklig, zueinander erstreckende Schenkel 71, 72 aufweist. Diese Schenkel 71, 72 sind in einem Eckbereich 75 miteinander verbunden.

Der/die Eckträger 7 ist/sind bevorzugt einstückig ausgebildet.

Wie insbesondere in Figur 5 dargestellt ist, weist einer oder beide Schenkel 71, 72 einen Befestigungsabschnitt 74 zum Festlegen an einem jeweiligen der jeweiligen in den Ecken aneinander stoßenden Hauptprofile 4 auf.

Beide Schenkel 71, 72 weisen einen Abstützabschnitt 77 zur Auflage auf einem jeweiligen der in den Ecken 33 aneinander stoßenden Hauptprofile 4 der Flügelrahmenprofile 31, 32 auf.

An den Hauptprofilen 4 ist jeweils wenigstens ein sich über die Länge des jeweiligen Flügelrahmenprofils erstreckender nutförmiger erster Schraubkanal 43 angeformt.

Wie insbesondere in den Figuren 2 und 3 dargestellt ist, sind an den Hauptprofilen 4 zwei über die Länge des jeweiligen Flügelrahmenprofils 31, 32 sich erstreckende nutförmige Schraubkanäle 42, 43 angeformt.

Ein ersten Schraubkanal 43 ist zu einer dem Eckträger 7 zugewandten Innenseite des jeweiligen Flügelrahmenprofils 31, 32 offen.

Ein zweiter Schraubkanal 42 ist zu einer dem Eckträger 7 abgewandten Außenseite des jeweiligen Flügelrahmenprofils 31, 32 offen.

Die Eckträger 7 sind dabei über in die ersten Schraubkanäle 43 eingeschraubte erste Schrauben 8 an den aneinander liegenden Hauptprofilen 4 festgelegt.

Die in den Ecken 33 miteinander verbundenen Flügelrahmenprofile 31, 32 sind durch in die zweiten Schraubkanäle 42 der aneinander liegenden Hauptprofile 4 eingeschraubte zweite Schrauben 9 miteinander verbunden, wie es aus der Figur 4 ersichtlich ist.

Wie weiter in Figur 4 dargestellt ist, ist ein einem Schraubenkopf 91 naher Bereich der zweiten Schrauben 9 orthogonal zur Längserstreckung des zweiten Schraubkanals 42 eines ersten der Flügelrahmenprofile 31, 32 in den zweiten Schraubkanal 42 eingeschraubt. Ein dem Schraubenkopf 91 ferner Bereich der zweiten Schrauben 9 ist in Richtung der Längserstreckung des am ersten der Flügelrahmenprofile 31, 32 anliegenden zweiten der Flügelrahmenprofile 31, 32 in dessen zweiten Schraubkanal 42 eingeschraubt.

Die ersten nutförmige Schraubkanäle 42 ermöglichen so ohne zusätzliche Fräsarbeiten eine zuverlässige Verbindung der jeweiligen Flügelrahmenprofile 31, 32 im Bereich der aneinander stoßenden, bevorzugt auf Gehrung geschnittenen Enden 33 der jeweiligen Flügelrahmenprofile 31, 32.

Die ersten Schraubkanäle 43 dienen der Anbringung weiterer Funktionsbauteile an den Flügelrahmenprofilen 31, 32.

So sind insbesondere die Eckträger 7 über in die ersten Schraubkanäle 43 eingeschraubten ersten Schrauben 8 an den aneinander liegenden Hauptprofilen 4 festgelegt, wie es beispielhaft in Figur 1 dargestellt ist.

Wie weiter den Figuren 5 - 8 zu entnehmen ist, ist zumindest eine der in den ersten Schraubkanal 43 eines der Hauptprofile 4 eingeschraubten ersten Schrauben 8 stumpfwinklig in den ersten Schraubkanal 43 eingeschraubt.

Dieser stumpfe Winkel α ist dabei von einem nicht von dem Eckträger bedeckten Bereich des Hauptprofils 4 aus gemessen, wie es aus Figur 8 ersichtlich ist. Der stumpfe Winkel α beträgt dabei vorzugsweise zwischen 91 und 115°, besonders bevorzugt zwischen 95 und 115°.

Der in Figur 8 gezeigte weitere Winkel β stellt einen rechten Winkel dar.

Die Eckträger 7 weisen, wie in den Figuren 5, 6 und 8 gut zu erkennen ist, bevorzugt Schraubenaufnahmen 76 zur Vorpositionierung der ersten Schrauben 8 auf.

Dabei ist bevorzugt wenigstens eine der Schraubenaufnahmen 76 zur Vorpositionierung der stumpfwinklig in den ersten Schraubkanal 43 einzuschraubenden ersten Schraube 8 mit einem stumpfwinklig zur Längserstreckung des Schenkels 71, 72 des Eckträgers 7 in den Schenkel 71 eingelassenen Führungsabschnitt 78 ausgebildet.

Die Schraubkanäle 42, 43 sind im Querschnitt bevorzugt etwa u-förmig ausgebildet.

Die Seitenwände dieser Schraubkanäle 42, 43 sind bevorzugt mit einer sich in Längserstreckung der Schraubkanäle 42, 43 erstreckenden Verzahnung 46 ausgebildet.

Zur weiter verbesserten Fixierung ist die Verzahnung 46 an den Seitenwänden der Schraubkanäle 42, 43 senkrecht zur Längserstreckung des jeweiligen Schraubkanals 42, 43 betrachtet versetzt zueinander ausgebildet.

Weiter sind zur verbesserten Halterung sowie Abdichtung in dem ersten Schraubkanal 43 wenigstens ein dünnwandiger Fixiersteg 44 ausgebildet, in den der Schraubenhals 82 der ersten Schraube 8 schneidend einschraubbar ist.

Wie weiter in Figur 6 veranschaulicht ist, ist der Abstützabschnitt 77 des Eckträgers 7 an seinem dem Befestigungsabschnitt 74 entfernten Ende von dem Isolierprofil 5 weg, das Flächenelement umgreifend, umgekantet ausgebildet.

Die Umkantung 73 sorgt so dafür, dass eine beispielsweise durch Windsog erzeugte Drucklast über die Umkantung 73 in den Abstützabschnitt 77 des Eckträgers 7 eingeleitet wird, der über den Befestigungsabschnitt 74 mit dem Hauptprofil verbunden ist, so dass die Drucklast in das Hauptprofil eingeleitet wird.

Der Befestigungsabschnitt 74 des Eckträgers 7 weist eine in eine Nut 48 vorstehenden Stützsteg 79 auf. Seitlich unterhalb des Stützsteges 79 liegt der Abstützabschnitt 77 des Eckträgers 7 auf einer lastaufnehmenden Andruckfläche 47 des Hauptprofils 4 auf und ermöglicht so in Zusammenwirken mit einem die Nut 48 begrenzenden Kontersteg 49 eine Abtragung der Last des auf den Eckträger 7 wirkenden Flächenelements, beispielsweise in Gestalt einer Glasscheibe, in das Hauptprofil 4.

Zumindest eine Teilmenge der Schrauben 8, 9 sind bevorzugt als Justierschrauben mit sich abschnittsweise verändernder Gewindesteigung ausgebildet, was dazu führt, dass die Flügelrahmenecken beim Verschrauben weiter zusammengepresst werden. Hier ist die Gewindesteigung nahe am Schraubenkopf geringer als die Gewindesteigung nahe dem dem Schraubenkopf abgewandten Ende der Schraube 8, 9.

Wie weiter in den Figuren 6 und 11 bis 13 gezeigt ist, ist das Isolierprofil 5 auf der einen Seite mit dem Hauptprofil 4 und auf der anderen Seite mit dem Außenprofil 6 durch eine Steck- und/oder Rastverbindung miteinander gekoppelt. Wie insbesondere in Figur 12 gezeigt ist, ist dazu seitlich des ersten Schraubkanals 43 ein Raststeg 45 angeformt, der beim Aufstecken des Isolierprofils 5 in eine entsprechend geformte Rastnut 52 eingesteckt wird und so das Isolierprofil 5 zuverlässig am Hauptprofil 4 hält.

Eine gleichermaßen ausgeführte oder ähnliche Verbindung besteht zwischen dem Isolierprofil 5 und dem Außenprofil 6. Hier stehen vom Isolierprofil 5 in Richtung des Außenprofils 6 Raststege 53a, 53b ab, die von Raststegen 62a, 62b des Außenprofils 6 umgriffen werden.

Figur 13 zeigt eine alternative Ausführungsvariante**,** die nicht Teil der vorliegenden Erfindung ist, zur Verbindung zweier Profile 110 über jeweilige Verbindungsstücke 120.

Die Profile 110 sind hier der Übersichtlichkeit halber stark vereinfacht als Block dargestellt, bei dem jeweils nur Rollleisten 111 und Konterleisten 112 sowie eine gegebenenfalls vorhandene Riffelung 113 dargestellt sind.

Auch an den Verbindungsstücken 120 sind außenseitig Verbindungsnasen 121 dargestellt, die zur Verbindung mit den Profilen 110 zwischen die Rollleiste 111 und die Konterleiste 112 eingeschoben werden und anschließend durch Überrollen der Rollleiste 111 mit einem Rollwerkzeug in einfacher Weise fixiert werden können.

Das erfindungsgemäße Verfahren zur Fixierung zweier im Bereich einer Gehrung aneinander liegender Hauptprofile 4 eines Flügels 3 weist die folgenden Verfahrensschritte auf:
Zunächst werden zwei der Hauptprofile 4 im Bereich einer jeweiligen Gehrungskante aneinandergelegt. Sodann wird ein Eckträger 7 auf einen Inneneckbereich der zusammengesetzten Hauptprofile 4 aufgesetzt und durch Einschrauben der ersten Schrauben 8 in den jeweiligen ersten Schraubkanal 43 mit den aneinander liegenden Hauptprofilen 4 verschraubt.

Zumindest einige der Schrauben 8, bevorzugt die von der Ecke aus betrachtet äußeren der ersten Schrauben 8 werden dabei stumpfwinklig in einem Winkel (α) in den ersten Schraubkanal 43 des jeweiligen Hauptprofils 4 eingeschraubt.

Durch Anziehen der ersten Schrauben 8 in den ersten Schraubkanälen 43 erfolgt ein Zusammenpressen der Hauptprofile 4 in eine vorbestimmte Winkelstellung.

### Bezugszeichen

- 3: Flügel
- 31: Flügelrahmenprofil
- 32: Flügelrahmenprofil
- 33: Ecke

- 4: Hauptprofil
- 41: Grundkörper
- 42: zweiter Schraubkanal
- 43: erster Schraubkanal
- 44: Fixiersteg
- 45: Raststeg
- 46: Verzahnung
- 47: Andruckfläche
- 48: Nut
- 49: Kontersteg

- 5: Isolierprofil
- 51: Auflagefläche
- 52: Rastnut
- 53a, b: Raststeg

- 6: Außenprofil
- 61: Abdeckung
- 62a, b: Raststeg

- 7: Eckträger
- 71: Schenkel
- 72: Schenkel
- 73: Umkantung
- 74: Befestigungsabschnitt
- 75: Eckbereich
- 76: Schraubenaufnahme
- 77: Abstützabschnitt
- 78: Führungsabschnitt

- 8: erste Schraube
- 81: Schraubenkopf
- 82: Schraubenhals

- 9: zweite Schraube
- 91: Schraubenkopf
- 92: Schraubenhals

- 110: Profil
- 111: Rollleiste
- 112: Konterleiste
- 113: Riffelung

- 120: Verbindungsstück
- 121: Verbindungsnase

- X: Richtung
- Y: Richtung

## Patentansprüche

1. Zu einem Blendrahmen eines Fensters oder einer Tür relativ beweglicher Flügel (3), aufweisend
- einen Flügelrahmen aus in Ecken (33) miteinander verbundenen Flügelrahmenprofilen (31, 32),
- ein an dem Flügelrahmen befestigtes Flächenelement,
- wobei jedes Flügelrahmenprofil (31, 32) ein Hauptprofil (4) und ein daran festgelegtes oder ausgebildetes Isolierprofil (5) aufweist,
- wobei in einer oder mehreren, insbesondere sämtlichen der Ecken (33) des Flügelrahmens jeweils ein Eckträger (7) angeordnet ist, der zwei sich winklig, insbesondere rechtwinklig, zueinander erstreckende Schenkel (71, 72) aufweist, die in einem Eckbereich (75) miteinander verbunden sind und von denen einer oder beide Schenkel (71, 72) einen Befestigungsabschnitt (74) zum Festlegen an einem jeweiligen der in den Ecken aneinanderstoßenden Hauptprofile (4) aufweist/aufweisen,
- wobei an den Hauptprofilen (4) jeweils wenigstens ein sich über die Länge des jeweiligen Flügelrahmenprofils (31, 32) erstreckender nutförmiger erster Schraubkanal (43) angeformt ist,
- wobei die Eckträger (7) über in die ersten Schraubkanäle (43) eingeschraubte erste Schrauben (8) an den aneinander liegenden Hauptprofilen (4) festgelegt sind,
- wobei beide Schenkel (71, 72) des Eckträgers (7) einen Abstützabschnitt (77) zur Auflage auf einer lastaufnehmenden Andruckfläche (47) der jeweiligen der in den Ecken (33) aneinanderstoßenden Hauptprofile (4) der Flügelrahmenprofile (31, 32) aufweisen,
**dadurch gekennzeichnet, dass**
- nahe des Abstützabschnitts (77) ein Stützsteg (79) angeformt ist, der im montierten Zustand in einer Nut (48) des Hauptprofils (4) aufgenommen ist.

2. Flügel (3) nach Anspruch 1, **dadurch gekennzeichnet, dass**
- der erste Schraubkanal (43) zu einer dem Eckträger (7) zugewandten Innenseite des jeweiligen Flügelrahmenprofils (31, 32) offen ist,
- ein sich über die Länge des jeweiligen Flügelrahmenprofils (31, 32) erstreckender nutförmiger zweiter Schraubkanal (42) zu einer dem Eckträger (7) abgewandten Außenseite des jeweiligen Flügelrahmenprofils (31, 32) offen ist,
- wobei die in Ecken (33) miteinander verbundenen Flügelrahmenprofile (31, 32) durch in die zweiten Schraubkanäle (42) der aneinander liegenden Hauptprofile (4) eingeschraubte zweite Schrauben (9) miteinander verbunden sind,
- wobei ein einem Schraubenkopf (91) naher Bereich der zweiten Schrauben (9) orthogonal zur Längserstreckung des zweiten Schraubkanals (42) eines ersten der Flügelrahmenprofile (31, 32) und ein dem Schraubenkopf (91) ferner Bereich der zweiten Schrauben (9) in Richtung der Längserstreckung eines zweiten der Flügelrahmenprofile (31, 32) aufgenommen ist.

3. Flügel (3) nach Anspruch 2, **dadurch gekennzeichnet, dass** zumindest eine der in den ersten Schraubkanal (43) eines der Hauptprofile (4) eingeschraubten ersten Schrauben (8) stumpfwinklig in den ersten Schraubkanal (43) eingeschraubt ist, wobei der stumpfe Winkel (α) von einem nicht von dem Eckträger bedeckten Bereich des Hauptprofils (4) aus gemessen ist.

4. Flügel (3) nach Anspruch 3, **dadurch gekennzeichnet, dass** der der stumpfe Winkel (α) zwischen 91° und 115°, vorzugsweise zwischen 95° und 115° beträgt.

5. Flügel (3) nach einem der vorstehenden Ansprüche, **dadurch gekennzeichnet, dass** die Eckträger (7) Schraubenaufnahmen (76) zur Vorpositionierung der ersten Schrauben (8) aufweisen.

6. Flügel (3) nach Anspruch 5, **dadurch gekennzeichnet, dass** wenigstens eine der Schraubenaufnahmen (76) zur Vorpositionierung der stumpfwinklig in den ersten Schraubkanal (43) einzuschraubenden ersten Schraube (8) einen stumpfwinklig zur Längserstreckung des Schenkels (71, 72) des Eckträgers (7) in den Schenkel (71) eingelassenen Führungsabschnitt (78) aufweisen.

7. Flügel (3) nach einem der vorstehenden Ansprüche, **dadurch gekennzeichnet, dass** die Schraubkanäle (42, 43) im Querschnitt etwa u-förmig geformt sind.

8. Flügel (3) nach einem der vorstehenden Ansprüche, **dadurch gekennzeichnet, dass in** dem ersten Schraubkanal (43) wenigstens ein dünnwandiger Fixiersteg (44) ausgebildet ist, in den der Schraubenhals (82) der ersten Schraube (8) schneidend einschraubbar ist.

9. Flügel (3) nach einem der vorstehenden Ansprüche, **dadurch gekennzeichnet, dass** wenigstens einer der Schraubkanäle (42, 43), insbesondere alle Schraubkanäle (42, 43) mit einer sich in Längserstreckung der Schraubkanäle (42, 43) erstreckenden Verzahnung (46) ausgebildet ist bzw. sind.

10. Flügel (3) nach Anspruch 9, **dadurch gekennzeichnet, dass** die Verzahnung (46) an den Seitenwänden der Schraubkanäle (42, 43) senkrecht zur Längserstreckung des jeweiligen Schraubkanals (42, 43) betrachtet versetzt zueinander ausgebildet ist.

11. Flügel (3) nach einem der vorstehenden Ansprüche, **dadurch gekennzeichnet, dass** der Abstützabschnitt (77) des Eckträgers (7) an seinem dem Befestigungsabschnitt (74) entfernten Ende von dem Isolierprofil (5) weg, das Flächenelement umgreifend, umgekantet ausgebildet ist.

12. Flügel (3) nach einem der vorstehenden Ansprüche, **dadurch gekennzeichnet, dass** wenigstens eine Teilmenge der Schrauben (8, 9) als Justierschraube mit sich abschnittsweise verändernder Gewindesteigung ausgebildet ist.

13. Flügel (3) nach einem der vorstehenden Ansprüche, **dadurch gekennzeichnet, dass** wenigstens einer der Eckträger (7) einstückig ausgebildet ist.

14. Verfahren zur Fixierung zweier im Bereich einer Gehrung aneinander liegender Hauptprofile (4) eines Flügels (3) nach einem der vorstehenden Ansprüche, mit den Verfahrensschritten:
- Anlegen der beiden Hauptprofile (4) im Bereich einer jeweiligen Gehrungskante,
- Aufsetzen eines Eckträgers (7) auf einen Inneneckbereich der zusammengesetzten Hauptprofile (4),
- Verschrauben des Eckträgers (7) mit den beiden aneinander liegenden Hauptprofilen (4) durch stumpfwinkliges Einschrauben zumindest einer Teilmenge der ersten Schrauben (8) in einem Winkel (α) in den ersten Schraubkanal (43) des jeweiligen Hauptprofils (4),
- wobei durch Anziehen der ersten Schrauben (8) in den ersten Schraubkanälen (43) ein Zusammenpressen der Hauptprofile (4) in eine vorbestimmte Winkelstellung erfolgt.

## Claims

1. Sash (3) movable relative to a frame of a window or door, comprising
- a sash frame consisting of sash frame profiles (31, 32) connected to each other in corners (33),
- a panel element attached to the sash frame,
- wherein each sash frame profile (31, 32) has a main profile (4) and an insulating profile (5) fixed or formed thereon,
- wherein a corner support (7) is arranged in one or more, in particular all, of the corners (33) of the sash frame, which corner support has two limbs (71, 72) extending at an angle, in particular at right angles, to one another, which are connected to one another in a corner region (75) and of which one or both limbs (71, 72) has/have a fastening section (74) for fixing to a respective one of the main profiles (4) abutting one another in the corners,
- wherein at least one groove-shaped first screw channel (43) extending over the length of the respective sash frame profile (31, 32) is formed on each of the main profiles (4),
- wherein the corner beams (7) are secured to the adjacent main profiles (4) by means of first screws (8) screwed into the first screw channels (43),
- both legs (71, 72) of the corner beam (7) have a support section (77) for resting on a load-absorbing pressure surface (47) of the respective main profiles (4) of the sash frame profiles (31, 32) abutting one another in the corners (33),
**characterized in that**
- a support web (79) is formed near the support section (77), which is received in a groove (48) of the main profile (4) in the assembled state.

2. Sash (3) according to claim 1, **characterized in that**
- the first screw channel (43) is open to an inner side of the respective sash frame profile (31, 32) facing the corner beam (7),
- a groove-shaped second screw channel (42) extending over the length of the respective sash frame profile (31, 32) is open to an outer side of the respective sash frame profile (31, 32) facing away from the corner beam (7),
- wherein the sash frame profiles (31, 32) connected to one another in corners (33) are connected to one another by second screws (9) screwed into the second screw channels (42) of the adjacent main profiles (4),
- wherein a region of the second screws (9) close to a screw head (91) is received orthogonally to the longitudinal extent of the second screw channel (42) of a first of the sash frame profiles (31, 32) and a region of the second screws (9) remote from the screw head (91) is received in the direction of the longitudinal extent of a second of the sash frame profiles (31, 32).

3. Sash (3) according to claim 2, **characterized in that** at least one of the first screws (8) screwed into the first screw channel (43) of one of the main profiles (4) is screwed into the first screw channel (43) at an obtuse angle, the obtuse angle (α) being measured from a region of the main profile (4) not covered by the corner beam.

4. Sash (3) according to claim 3, **characterized in that** the obtuse angle (α) is between 91° and 115°, preferably between 95° and 115°.

5. Wing (3) according to one of the preceding claims, **characterized in that** the corner supports (7) have screw holders (76) for pre-positioning the first screws (8).

6. Wing (3) according to claim 5, **characterized in that** at least one of the screw receptacles (76) for pre-positioning the first screw (8) to be screwed into the first screw channel (43) at an obtuse angle has a guide section (78) recessed into the leg (71) at an obtuse angle to the longitudinal extent of the leg (71, 72) of the corner beam (7).

7. Wing (3) according to one of the preceding claims, **characterized in that** the screw channels (42, 43) are approximately U-shaped in cross-section.

8. Wing (3) according to one of the preceding claims, **characterized in that** at least one thin-walled fixing web (44) is formed in the first screw channel (43), into which the screw neck (82) of the first screw (8) can be screwed in in a cutting manner.

9. Wing (3) according to one of the preceding claims, **characterized in that** at least one of the screw channels (42, 43), in particular all screw channels (42, 43), is or are formed with a toothing (46) extending in the longitudinal direction of the screw channels (42, 43).

10. Wing (3) according to claim 9, **characterized in that** the toothing (46) on the side walls of the screw channels (42, 43) is offset relative to one another as viewed perpendicular to the longitudinal extent of the respective screw channel (42, 43).

11. Wing (3) according to one of the preceding claims, **characterized in that** the support section (77) of the corner beam (7) is bent away from the insulating profile (5) at its end remote from the fastening section (74), engaging around the surface element.

12. Wing (3) according to one of the preceding claims, **characterized in that** at least a subset of the screws (8, 9) is designed as an adjusting screw with a thread pitch that changes in sections.

13. Sash (3) according to one of the preceding claims, **characterized in that** at least one of the corner beams (7) is formed in one piece.

14. Method for fixing two main profiles (4) of a sash (3) lying against each other in the area of a miter, according to one of the preceding claims, with the method steps:
- Position the two main profiles (4) in the area of a respective miter edge,
- Attachment of a corner beam (7) to an inner corner area of the assembled main profiles (4),
- Screwing the corner beam (7) to the two adjoining main profiles (4) by screwing at least a partial quantity of the first screws (8) at an angle (α) into the first screw channel (43) of the respective main profile (4),
- wherein the main profiles (4) are pressed together into a predetermined angular position by tightening the first screws (8) in the first screw channels (43).

## Revendications

1. Vantail (3) mobile par rapport à un châssis dormant d'une fenêtre ou d'une porte, comportant
- un châssis de vantail formé de profilés de châssis de vantail (31, 32) assemblés les uns aux autres dans des coins (33) ;
- un élément plat fixé sur le châssis de vantail ;
- dans lequel chaque profilé de châssis de vantail (31, 32) comporte un profilé principal (4) et un profilé isolant (5) fixé ou formé sur celui-ci ;
- dans lequel sont disposés dans un ou plusieurs coins, de préférence dans tous les coins (33) du châssis de vantail des supports d'angle (7) comportant deux bras (71, 72) qui forment entre eux un angle, de préférence un angle droit, reliés l'un à l'autre dans une zone d'angle (75) et dont un bras ou les deux (71, 72) comportent une section de fixation (74) en vue de la fixation sur un des profilés principaux (4) qui butent l'un sur l'autre dans chacun des coins ;
- dans lequel un premier canal de vis (43) en forme de rainure s'étendant sur la longueur du profilé de châssis de vantail (31, 32) correspondant est formé sur chacun des profilés principaux (4) ;
- dans lequel les supports d'angle (7) sont fixés par des vis (8) vissées dans les premiers canaux de vissage (43) sur les profilés principaux (4) reposant l'un sur l'autre ;
- dans lequel les deux bras (71, 72) du support d'angle (7) présentent une section de support (77) pour s'appuyer sur une surface d'appui (47) recevant la charge des profilés principaux (4) correspondants des profilés de châssis de vantail (31, 32) qui butent l'un sur l'autre dans les coins ;
**caractérisé en ce qu'**est formée près de la section de support (77) une barrette de support (79) qui est logée, dans l'état monté, dans une gorge (48) du profilé principal (4).

2. Vantail (3) selon la revendication 1, **caractérisé en ce que**
- le premier canal de vissage (43) est ouvert en direction d'une face intérieure du profilé de châssis de vantail (31, 32) correspondant tournée vers l'un des supports d'angle (7) ;
- un deuxième canal de vissage (42) en forme de gorge qui s'étend sur la longueur du profilé de châssis de vantail (31, 32) correspondant est ouvert en direction d'une surface extérieure du profilé de châssis de vantail (31, 32) correspondant orientée à l'opposé du support d'angle (7) ;
- les profilés de châssis de vantail (31, 32) reliés les uns aux autres dans des coins (33) étant reliés les uns aux autres par des deuxièmes vis (9) vissées dans les deuxièmes canaux de vissage (42) des profilés principaux (4) reposant l'un sur l'autre ;
- une zone proche d'une tête de vis (91) des deuxièmes vis (9) étant logée perpendiculairement à la longueur du deuxième canal de vissage (42) d'un premier des profilés de châssis de vantail (31, 32) et une zone éloignée de la tête de vis (91) des deuxièmes vis (9) dans le sens de la longueur d'un deuxième des profilés de châssis de vantail (31, 32).

3. Vantail (3) selon la revendication 2, **caractérisé en ce qu'**au moins une des premières vis (8) vissée dans le premier canal de vissage (43) de l'un des profilés principaux (4) est vissée sous un angle obtus dans le premier canal de vissage (43), l'angle obtus (α) étant mesuré à partir d'une zone du profilé principal (4) qui n'est pas couverte par le support d'angle.

4. Vantail (3) selon la revendication 3, **caractérisé en ce que** l'angle obtus (α) mesure entre 91° et 115°, de préférence entre 95° et 115°.

5. Vantail (3) selon l'une des revendications précédentes, **caractérisé en ce que** les supports d'angle (7) présentent des logements de vis (76) pour positionner à l'avance les premières vis (8).

6. Vantail (3) selon la revendication 5, **caractérisé en ce qu'**au moins un des logements de vis (76) présente, pour positionner à l'avance la première vis (8) à serrer sous un angle obtus dans le premier canal de vissage (43), une section de guidage (78) formée à angle obtus dans le bras (71) par rapport à la longueur du bras (71, 72) du support d'angle (7).

7. Vantail (3) selon l'une des revendications précédentes, **caractérisé en ce que** les canaux de vissage (42, 43) ont une section approximativement en forme de U.

8. Vantail (3) selon l'une des revendications précédentes, **caractérisé en ce qu'**au moins une barrette de fixation (44) à parois minces, dans laquelle le collet (82) de la première vis (8) peut être vissé en taillant, est formée dans le premier canal de vissage (43).

9. Vantail (3) selon l'une des revendications précédentes, **caractérisé en ce qu'**au moins un des canaux de vissage (42, 43), en particulier tous les canaux de vissage (42, 43), sont munis d'une denture (46) qui s'étend dans le sens de la longueur des canaux de vissage (42, 43).

10. Vantail (3) selon la revendication 9, **caractérisé en ce que** la denture (46) est formée sur les parois latérales des canaux de vissage (42, 43) avec un décalage perpendiculairement au sens de la longueur du canal de vissage (42, 43) en question.

11. Vantail (3) selon l'une des revendications précédentes, **caractérisé en ce que** la section de support (77) du support d'angle (7) est retournée à son extrémité éloignée de la section de fixation (74) en s'écartant du profilé isolant (5) et entoure le bord de l'élément plat.

12. Vantail (3) selon l'une des revendications précédentes, **caractérisé en ce qu'**au moins une partie des vis (8, 9) sont conformées comme des vis d'ajustement avec un pas de filetage qui varie par sections.

13. Vantail (3) selon l'une des revendications précédentes, **caractérisé en ce qu'**au moins un des supports d'angle (7) est formé d'une seule pièce.

14. Procédé pour la fixation de deux profilés principaux (4) d'un vantail (3) selon l'une des revendications précédentes qui reposent l'un sur l'autre au niveau d'un onglet, comprenant les étapes de procédé suivantes :
- pose des deux profilés principaux (4) au niveau d'un bord d'onglet correspondant ;
- pose d'un support d'angle (7) sur une zone d'angle intérieure des profilés principaux (4) assemblés ;
- vissage du support d'angle (7) avec les deux profilés principaux (4) reposant l'un sur l'autre par le vissage à angle obtus d'au moins une partie des premières vis (8) sous un angle (α) dans le premier canal de vissage (43) du profilé principal (4) correspondant,
- le serrage des premières vis (8) dans les premiers canaux de vissage (43) comprimant les profilés principaux (4) ensemble dans une position angulaire prédéterminée.
